# EUROPÄISCHE PATENTANMELDUNG

(11) **EP 0 488 484 A1**
(43) Veröffentlichungstag der Anmeldung: **03.06.1992**
(21) Anmeldenummer: 91250242.4
(22) Anmeldetag: 31.08.1991
(51) Int. Cl.: B41M 1/24, B41M 5/035

(54) **Heisspräge-Farbfolie zum Beschriften von Bild- oder Schriftträgern, insbesondere von Kraftfahrzeugschildern**

(30) Priorität: 28.11.1990 DE 9016324 U
(71) Anmelder: Sievers, Adolf, D-30966 Hemmingen (DE)
(72) Erfinder: Sievers, Adolf, D-30966 Hemmingen (DE)
(74) Vertreter: Eikenberg, Kurt-Rudolf, Dr. Dipl.-Chem.

(57) **Zusammenfassung**

Die Erfindung betrifft eine Heißpräge-Farbfolie zum Beschriften von Bild- oder Schriftträgern, insbesondere von Kraftfahrzeug-Kennzeichenschildern. Sie besteht aus einer Trägerschicht und aus einer darauf aufgebrachten Schicht aus heiß ablösbarer Farbe.

Bei den bisher bekannten Heißpräge-Farbfolien ist die Trägerschicht eine Kunststoffolie, vornehmlich aus PVC oder PE. Dieses Trägerschichtmaterial bereitet bei der Entsorgung bzw. Wiederaufbereitung bekanntlich Probleme.

Aufgabe der Erfindung ist es daher, eine Heißpräge-Farbfolie zur Verfügung zu stellen, die nach ihrem Gebrauch ohne schädigenden Einfluß auf die Umwelt und in technologisch einfacher Weise wiederaufbereitet werden kann.

Erfindungsgemäß wird diese Aufgabe dadurch gelöst, daß die Trägerschicht für die heiß ablösbare Farbe eine Aluminiumfolie ist.

## Beschreibung

Die Erfindung betrifft eine zum Beschriften von Bild- oder Schriftträgern, insbesondere von Kraftfahrzeug-Kennzeichenschildern, bestimmte Heißpräge-Farbfolie, die aus einer Trägerschicht und einer darauf einseitig aufgebrachten Schicht aus heiß ablösbarer Farbe besteht.

Herkömmliche Beschriftungsverfahren, wie z.B. das Farbspritzen mit Schablonen oder das Abwalzverfahren zum Beschriften von geprägten Schildern, arbeiten mit Lacken und mit den für eine schnelle Trocknung erforderlichen Lösungsmitteln. Derartige Arbeiten sind immer mit Geruchsbelästigungen und Verschmutzungen verbunden und zudem aufgrund der eingesetzten aggressiven Stoffe gesundheits- und umweltgefährdend. Desweiteren bleichen die so aufgebrachten Schriftzeichen mit der Zeit aus.

Aufgrund dieser Nachteile werden die herkömmlichen Beschriftungsverfahren im zunehmenden Maße durch das Heißprägen abgelöst. Bei diesem Verfahren finden die eingangs beschriebenen Heißpräge-Farbfolien Anwendung. Man geht dabei so vor, daß die Folie mit ihrer Farbschichtseite an den Stellen, an denen eine Farbgebung erfolgen soll, heiß auf die zu beschriftende Unterlage gepreßt wird. Die Farbe löst sich an diesen Stellen von der Trägerschicht der Heißpräge-Farbfolie und bleibt fest auf der Unterlage haften.

Der Preßdruck wird mittels beheizter Stempel oder Walzen auf die Folie aufgebracht. Dabei können entweder diese Werkzeuge die "aufzudruckende" Information durch entsprechende Gestaltung ihrer Oberfläche enthalten, oder aber die Information ist bereits in Form eines geprägten Reliefs auf der jeweiligen Unterlage vorhanden und muß dann durch den Beschriftungsvorgang nur noch farblich hervorgehoben werden.

Bei den bisher bekannten Heißpräge-Farbfolien ist die Trägerschicht eine Kunststoffolie, vornehmlich aus PVC oder PE. Dieses Trägermaterial hat den Nachteil, daß die Heißpräge-Farbfolie nach ihrem Gebrauch als Kunststoffabfall anfällt, dessen Entsorgung bzw. Wiederaufbereitung bekanntlich Probleme bereitet.

So kann PVC-Folie nicht wieder in den Produktionskreislauf eingeführt, sondern nur durch Verbrennen beseitigt werden. Dabei wird das Umweltgift Chlor freigesetzt. PE-Folie ist zwar recyclingfähig, jedoch muß dabei in einem zusätzlichen Arbeitsschritt die störende, noch auf der Folie haftende Farbschicht entfernt werden. Zudem wird PE mit zunehmender Anzahlder Recyclingzyklen qualitativ immer minderwertiger, so daß es letztendlich auch verbrannt werden muß.

Aufgabe der Erfindung ist es, eine Heißpräge-Farbfolie zur Verfügung zu stellen, die nach ihrem Gebrauch ohne schädigenden Einfluß auf die Umwelt und in technologisch einfacher Weise wiederaufbereitet werden kann.

Gelöst wird diese Aufgabe dadurch, daß die Trägerschicht für die heiß ablösbare Farbe eine Aluminiumfolie ist.

Die erfindungsgemäße Heißpräge-Farbfolie bietet den Vorteil, daß sie nach ihrem Gebrauch problemlos und ohne Belastung der Umwelt eingeschmolzen werden kann. Ein zusätzlicher Arbeitsschritt für die Trennung von Farbe und Trägerfolie ist dabei nicht erforderlich, da die Farbe aufgrund der hohen Schmelztemperatur des Aluminiums während des Schmelzvorganges verbrennt bzw. verdampft. Das zurückgewonnene Aluminium kann beliebig oft zu neuen Produkten, z.B. auch zu Folien, verarbeitet werden.

Ein zusätzlicher Vorteil der erfindungsgemäßen Heißpräge-Farbfolie ergibt sich aus der gegenüber Kunststoff wesentlich höheren Wärmeleitfähigkeit des Aluminiums. Dadurch ist es möglich, die Heißprägevorrichtungen mit niedrigeren Temperaturen zu fahren, das heißt, es kann Energie gespart werden.

Die Erfindung wird nachstehend an einem Beispiel erläutert.

Die erfindungsgemäße Heißpräge-Farbfolie wird vorzugsweise in Bandform gefertigt. Sie kann in dieser Form rationell in halbautomatischen, mit einer Abfallfolien-Aufwicklung ausgerüsteten, Heißprägevorrichtungen verarbeitet werden. Eine Fertigung in Blattform ist natürlich für entsprechende Verwendungszwecke auch möglich.

Die Stärke der reißfesten Aluminiumfolie beträgt 20 bis 35µm. Aufgrund ihrer guten Wärmeleitfähigkeit ist es möglich, die beheizten Stempel bzw. Walzen der Heißprägevorrichtungen bei gleichem Farbablöseeffekt mit einer um etwa 20°C geringeren Temperatur zu betreiben, als bei Verwendung herkömmlicher Heißpräge-Farbfolien auf Kunststoffbasis.

Die Aluminiumfolie ist mit einer heiß ablösbaren Farbe beschichtet, deren Pigmente PVC-frei sind. Damit ist gewährleistet, daß beim Aufschmelzen der Aluminiumfolie aus der dabei verbrennenden, bzw. verdampfenden Farbschicht kein Chlor entweicht.

## Patentansprüche

1. Heißpräge-Farbfolie zum Beschriften von Bild- oder Schriftträgern, insbesondere von Kraftfahrzeug-Kennzeichenschildern, bestehend aus einer Trägerschicht und einer darauf einseitig aufgebrachten Schicht aus heiß ablösbarer Farbe, dadurch gekennzeichnet, daß die Trägerschicht für die heiß ablösbare Farbe eine Aluminiumfolie ist.
